# EUROPÄISCHE PATENTANMELDUNG

(11) **EP 4 674 491 A1**
(43) Veröffentlichungstag der Anmeldung: **07.01.2026**
(21) Anmeldenummer: 24186826.4
(22) Anmeldetag: 05.07.2024
(51) Int. Cl.: A63C 19/10, A63C 19/02, A63B 67/14

(54) **CURLING-EINHEIT**

(71) Anmelder: Alati GmbH, 32756 Detmold (DE)
(72) Erfinder: Hoffschmidt, Volker, 32791 Lage (DE)
(74) Vertreter: Kayser, Christoph

(57) **Zusammenfassung**

Eine Curling-Einheit mit einer Curlingbahn, die eine größere Länge als Breite und eine trockene Spielfläche mit einer ersten Begrenzungsseite und einer zweiten Begrenzungsseite aufweist, ist dadurch gekennzeichnet, dass die Spielfläche in Richtung der Breite zwischen der ersten Begrenzungsseite und der zweiten Begrenzungsseite wenigstens einen Spielflächenabschnitt aufweist, der gegenüber einer Horizontalen geneigt ist.

## Beschreibung

Die vorliegende Erfindung betrifft eine Curling-Einheit mit einer Curlingbahn, die eine trockene Spielfläche mit einer ersten Begrenzungsseite und einer zweiten Begrenzungsseite in Längsrichtung aufweist.

Die Sportart Curling ist eine olympische Sportart. Anders als beim Eisstockschießen werden die Granitsteine mit Schwung und einem Drall auf eine ebene Eisfläche gesetzt, sodass sich der Granitstein auf seinem Weg zum Ziel in einer parabelförmigen Bahn um gegnerische Steine herumbewegen kann. Das Curlen ist für Laien auf professionellen Bahnen mit einer Strecke von 40m sehr schwierig, so dass es fast unmöglich ist, den Stein ins Ziel zu bekommen.

Sportstätten mit entsprechenden Eisflächen sind rar. Daher gibt es einen Bedarf, auch den Laien im Rahmen ihrer Freizeitaktivitäten Übungsmöglichkeiten, Erfolgserlebnisse und natürlich auch Spaß an dieser immer beliebter werdenden Sportart zu verschaffen.

Aus dem Stand der Technik sind Curlingbahnen allgemein bekannt. Diese haben eine deutlich größere Länge als Breite, eine seitliche Begrenzung und einen Anfang und ein Ende. Am Ende der Curlingbahn oder am Ende einer Spielfläche auf der Curlingbahn ist ein Zielbereich ausgebildet. Sinn und Zweck ist es, einen Curlingstein mit Schwung am Anfang der Curlingbahn oder Spielfläche aufzusetzen und diesen so gut wie möglich in den Zielbereich zu bewegen. Falls ein oder mehrere andere Curlingsteine den direkten Weg zum Zielbereich blockieren, müssen diese gezielt weggestoßen oder umfahren werden. Zu diesem Zweck muss ein Curlingstein auf dem Weg zum Ziel seine Richtung ändern, einerseits um den blockierenden Curlingstein an der richtigen Stelle zu treffen und diesen dadurch in eine andere Lage auf der Spielfläche zu bringen, andererseits um den blockierenden Curlingstein berührungslos ganz zu umfahren.

Auf Eisbahnen entsteht die seitliche Bewegung des Steins durch das Andrehen des Steins durch den Spieler. Er wirft den Stein Richtung Ziel.

Mit abnehmender Geschwindigkeit erhöht sich durch das Drehen des Curlingsteins das Ausmaß der seitlichen Bewegung.

Auf Trockenbahnen rollt der Curlingstein auf Kugelrollen und kann ohne ein Hilfsmittel keine parabelförmige Bewegung erzeugen. Er rollt einfach gerade aus Richtung Zielbereich.

Ein Curlingstein wiegt in der Regel maximal 20kg und hat in der Regel einen Umfang von bis zu 90cm. Daher ist nicht jeder Spieler oder jede Spielerin in der Lage, dem Curlingstein beim Aufsetzen einen solchen Drall zu versetzen, dass dieser eine parabelförmige Bewegungsbahn in Richtung Zielbereich zurücklegt und die Parabel derart gestaucht ist, dass der sich bewegende Curlingstein, den blockierenden, ruhenden Curlingstein an einer vorbestimmten Stelle trifft oder berührungslos umfährt. Zumindest ist es sehr schwierig, den Drall präzise hinzubekommen.

Es gibt Lösungen dieses Problems auf der Seite des Curlingsteins. So kann dieser zum Beispiel mit einem Motor, einem exzentrischen Drehelement und mit einer Steuereinrichtung versehen sein, so dass sich mit diesen technischen Mitteln eine Bewegungsbahn eines Curlingsteins auf dem Spielfeld mit motorischer Unterstützung einfacher beeinflussen lässt. Solche motorisch unterstützten Curlingsteine arbeiten aber zumindest derzeit noch nicht zuverlässig. Sie sind in ihrer Handhabung nicht intuitiv einsetzbar.

Die Aufgabe der vorliegenden Erfindung ist daher, eine Curling-Einheit der eingangs genannten Gattung derart weiterzubilden, dass eine Bewegungsbahn eines Curlingsteins auf einer Spielfläche wenigstens unterstützend beeinflusst wird.

Die Aufgabe wird erfindungsgemäß dadurch gelöst, dass die Spielfläche in Querrichtung zwischen der ersten Begrenzungsseite und der zweiten Begrenzungsseite wenigstens einen Spielflächenabschnitt aufweist, der gegenüber einer Horizontalen geneigt ist.

Durch die Neigung der Spielfläche in wenigstens einem Spielflächenabschnitt in Querrichtung der Spielfläche unterstützt die Gravitation die Bewegung des Curlingsteins auf dem Weg in den Zielbereich, wenn sich der Curlingstein auf dem geneigten Spielflächenabschnitt bewegt. Die Nutzung der Gravitation, oder auch Gravitationskraft, führt dazu, dass die Bewegung des Curlingsteins auf dem Weg zum Zielbereich intuitiv und zuverlässig beeinflusst werden kann.

Ein weiterer Vorteil der vorliegenden Erfindung ist, dass die Spielfläche eine Spielflächenmitte aufweist, die einen tiefsten Punkt zwischen der ersten Begrenzungsseite und der zweiten Begrenzungsseite in Querrichtung aufweist. Dadurch ist sichergestellt, dass in der Spielflächenmitte ein Curlingstein auf direktem Weg den Zielbereich erreichen kann.

An dieser Stelle werden ein paar Begrifflichkeiten geklärt. Eine Curlingbahn ist im Kontext der Beschreibung eine Einrichtung, die eine Spielfläche aufweist. Das bedeutet, dass die Spielfläche körperlich nicht identisch mit einer Oberfläche der Curlingbahn sein muss. So könnte die Curlingbahn zum Beispiel auch noch Ränder neben der Spielfläche aufweisen, die nicht zur eigentlichen Spielfläche gehören.

Im Kontext der vorliegenden Beschreibung ist mit dem Begriff "Begrenzungsseite" die seitliche Begrenzung der Spielfläche gemeint. Diese seitliche Begrenzung der Spielfläche kann in einzelnen Ausführungsformen auch die seitliche Begrenzung der Curlingbahn sein. In anderen Ausführungsformen kann die Curlingbahn auch in anderer Weise begrenzt sein.

Ein weiterer Vorteil der vorliegenden Erfindung ist, dass der wenigstens eine Spielflächenabschnitt konkav gewölbt ist. Durch die nicht lineare Steigung im Spielflächenabschnitt wird die Nutzung der Gravitationskraft zur Beeinflussung einer Bewegungsrichtung des Curlingsteins durch die Bahn optimiert. Die Wirkung der Gravitationskraft auf die Bewegungsrichtung des Curlingsteins nimmt mit zunehmender Steigung zu.

Ein weiterer Vorteil der vorliegenden Erfindung ist, dass der wenigstens eine Spielflächenabschnitt einen Kreisbogen bildet, der ein erstes und ein zweites Kreisbogenende aufweist, wobei das erste Kreisbogenende mit der ersten oder der zweiten Begrenzungsseite zusammenfällt. Dadurch wird erreicht, dass die Wirkung auf die Bewegungsrichtung des Curlingsteins mit zunehmender Annäherung an den Begrenzungsrand kontinuierlich zunimmt.

Ein weiterer Vorteil der vorliegenden Erfindung ist, dass der wenigstens eine Spielflächenabschnitt einen ersten Spielflächenabschnitt und einen zweiten Spielflächenabschnitt umfasst. Auf diese Weise ist die Spielfläche symmetrisch aufgebaut und weist auf beiden Seiten die erfindungsgemäße Neigung auf.

Es ist auch ein Vorteil der vorliegenden Erfindung, dass zwischen dem ersten Spielflächenabschnitt und dem zweiten Spielflächenabschnitt ein dritter Spielflächenabschnitt ausgebildet ist, der im Wesentlichen horizontal ausgerichtet ist und den ersten Spielflächenabschnitt mit dem zweiten Spielflächenabschnitt verbindet. Der dritte, horizontale Spielflächenabschnitt stellt einen Geradeauslauf eines Curlingsteins in Richtung Zielbereich sicher, wenn dieser ohne Drall in gerader Richtung auf die Spielfläche aufgesetzt wird.

Ein weiterer Vorteil der vorliegenden Erfindung ist auch, dass die erste Begrenzungsseite und die zweite Begrenzungsseite in einem Abstand zueinander liegen, der eine Breite der Spielfläche bestimmt, und jeweils eine Höhe aufweisen, die weniger als 1% der Breite der Spielfläche beträgt. Dadurch ist sichergestellt, dass die Spielfläche an ihren beiden Begrenzungsseiten eine im Verhältnis zur Breite vorbestimmte, geringe Höhe aufweist, die bereits dazu geeignet ist, die Bewegungsbahn eines Curlingsteins in Richtung Zielbereich optimal zu beeinflussen.

Weitere Vorteile der vorliegenden Erfindung ergeben sich aus den weiteren Merkmalen der Unteransprüche.

Eine Ausführungsform der vorliegenden Erfindung wird im Folgenden anhand der Zeichnungen näher beschrieben. Es zeigen:
Fig. 1 eine schematische Draufsicht auf eine Curlingbahn mit einer Spielfläche gemäß vorliegender Erfindung; und
Fig. 2 eine schematische Darstellung im Querschnitt durch die Curlingbahn aus Fig. 1.

In Fig. 1 ist in schematischer Draufsicht eine Curling-Einheit 1 gemäß vorliegender Erfindung mit einer Curlingbahn 2.1 dargestellt. Die Curling-Einheit 1 kann eine Mehrzahl vor Curlingbahnen 2.1 umfassen. Optional kann die Curling-Einheit 1 auch wenigstens einen, vorzugsweise eine Mehrzahl von Curlingsteinen umfassen. Die Curlingbahn 2.1 ist rechteckig ausgebildet und weist eine erste Längsseite 2.3 und eine zweite Längsseite 2.4 auf, die im Wesentlichen parallel zueinander ausgerichtet sind, und über eine erste Querseite 2.5 und eine zweite Querseite 2.6 an ihren jeweiligen Enden miteinander verbunden sind. Die Curlingbahn 2.1 hat eine sehr viel größere Länge in Längsrichtung als Breite in Querrichtung. Auf einer Oberfläche 2.7 der Curlingbahn 2.1 ist eine Spielfläche 3 ausgebildet. Die Spielfläche 3 hat eine ersten Begrenzungsseite 3.1, der parallel zur ersten Längsseite 2.3 der Curlingbahn 2.1 verläuft, und eine zweite Begrenzungsseite 3.2, die parallel zur zweiten Längsseite 2.4 der Curlingbahn 2.1 verläuft. Ein Abstand zwischen der ersten Begrenzungsseite 3.1 und der zweiten Begrenzungsseite 3.2 bestimmt die Breite der Spielfläche 3.

Auf der Spielfläche 3 ist ein Zielbereich 5 ausgebildet. In der dargestellten Ausführungsform umfasst der Zielbereich 5 einen ersten Zielbereich 5.1 und einen zweiten Zielbereich 5.2. Dadurch kann die Curlingbahn 2.1 wechselweise von der ersten und der zweiten Querseite 2.5, 2.6 bespielt werden. So ist der erste Zielbereich 5.1 in der Nähe der zweiten Querseite 2.6 und der zweite Zielbereich 5.2 in der Nähe der ersten Querseite 2.5 ausgebildet. In anderen Ausführungsformen ist auf der Spielfläche 3 nur ein einziger Zielbereich 5, also der erste Zielbereich 5.1 oder der zweite Zielbereich 5.2, ausgebildet.

Auf der Spielfläche 3 sind zur Veranschaulichung ein sich bewegender erster Curlingstein 7.1 und ein ruhender, zweiter Curlingstein 7.2 dargestellt. Zudem ist durch einen Bewegungspfeil eine parabelförmige Bewegungsbahn 9 des sich bewegenden, ersten Curlingsteins 7.1 in Richtung des ersten Zielbereichs 5.1 an der zweiten Querseite 2.6 dargestellt. Die Aufgabe in der dargestellten Spielsituation ist, den ersten Curlingstein 7.1 von dem Ende des Spielfeldes in der Nähe der ersten Querseite 2.5 um den ruhenden, zweiten Curlingstein 7.2 herum in Richtung des ersten Zielbereichs 5.1 zu bewegen. Ein Wurf geradeaus über eine Spielflächenmitte 3.3 würde zu einer Kollision mit dem ruhenden, zweiten Curlingstein 7.2 führen und diesen unter Umständen näher an den ersten Zielbereich 5.1 oder unter Umständen sogar in den ersten Zielbereich 5.1 stoßen.

In Fig. 2 ist schematisch ein Querschnitt durch die Curlingbahn 2.1 in Fig. 1 dargestellt. Zwischen der ersten Begrenzungsseite 3.1 und der zweiten Begrenzungsseite 3.2 erstreckt sich eine Breite des Spielfeldes 3. Der Abstand zwischen der ersten Begrenzungsseite 3.1 und der zweiten Begrenzungsseite 3.2 bestimmt in der vorliegenden Ausführungsform also die Breite. In der dargestellten Ausführungsform ist in der Nähe der ersten Begrenzungsseite 3.1 und in der Nähe der zweiten Begrenzungsseite 3.2 jeweils ein erster Spielflächenabschnitt 3.4 beziehungsweise ein zweiter Spielflächenabschnitt 3.5 ausgebildet. In der dargestellten Ausführungsform sind der erste Spielflächenabschnitt 3.4 und der zweite Spielflächenabschnitt 3.5 in Bezug zur Spielflächenmitte 3.3 spiegelsymmetrisch ausgebildet. In anderen Ausführungsformen kann anstelle der beiden Spielflächenabschnitte 3.4 und 3.5 auch nur ein Spielflächenabschnitt ausgebildet sein oder es können auch mehrere Spielflächenabschnitte ausgebildet sein, die jeweils, wie im dargestellten Ausführungsbeispiel, eine Neigung in Bezug zur Horizontalen aufweisen. Die dargestellte Ausführungsform ist lediglich eine vorgezogene Variante für das Curlen auf trockenen Curlingbahnen.

Für die herkömmliche Sportart Curling ist also die in Fig. 2 dargestellte Ausführungsform sinnvoll. Die Spielfläche 3 ist in dem ersten Spielflächenabschnitt 3.4 und in dem zweiten Spielflächenabschnitt 3.5 konkav ausgebildet. Insbesondere stellen der erste Spielflächenabschnitt 3.4 und der zweite Spielflächenabschnitt 3.5 jeweils einen Kreisbogen 4 dar. Durch die konkave Ausbildung des ersten und/oder zweiten Spielflächenabschnitts 3.4, 3.5 liegt die erste Begrenzungsseite 3.1 und/oder die zweite Begrenzungsseite 3.2 auf einer höheren Höhe über einer Horizontalen 3.6 als die Spielflächenmitte 3.3. Die Spielflächenmitte 3.3 bildet also den tiefsten Bereich in Richtung der Breite der Spielfläche 3, also im Wesentlichen senkrecht zu der ersten und zweiten Begrenzungsseite 3.1, 3.2.

Zwischen dem ersten Spielflächenabschnitt 3.4 und dem zweiten Spielflächenabschnitt 3.5 erstreckt sich in Richtung der Breite ein dritter Spielflächenabschnitt 3.7, welcher den ersten Spielflächenabschnitt 3.4 mit dem zweiten Spielflächenabschnitt 3.5 verbindet. Der dritte Spielflächenabschnitt 3.7 ist in Richtung der Breite im Wesentlichen horizontal ausgerichtet. In der dargestellten Ausführungsform ist der dritte Spielflächenabschnitt 3.7 auch in der Länge im Wesentlichen horizontal ausgebildet.

Der Kreisbogen 4 hat ein erstes Kreisbogenende 4.1, das mit der ersten Begrenzungsseite 3.1 zusammenfällt und ein zweites Kreisbogenende 4.2, das in den horizontalen dritten Spielflächenabschnitt 3.7 übergeht. Der dritte Spielflächenabschnitt 3.7 bildet also eine Tangente zu dem Kreisbogen 4, die den Kreisbogen am zweiten Kreisbogenende 4.2 berührt. Dadurch ist ein nahtloser Übergang der Spielflächenabschnitte 3.4/3.7 und 3.5/3.7 gegeben.

Die Höhe ist wahlfrei bemessen. Für die Sportart Curling ist es aber in der dargestellten Ausführungsform günstig, wenn die Höhe der ersten Begrenzungsseite 3.1 und/oder der zweiten Begrenzungsseite 3.2 weniger als 1%, vorzugsweise sogar weniger als 0,5% der Breite zwischen der ersten und zweiten Begrenzungsseite 3.1, 3.2 beträgt. Dadurch erfolgt die Richtungsänderung in Abhängigkeit von der körperlich möglichen Wurfkraft und in Abhängigkeit von der Gravitationskraft in einer Form, die einer gestauchten Parabel ähnlich ist, wie das durch den Bewegungspfeil 9 in Fig. 1 dargestellt ist. Diese Bewegungsbahn und die Wirkung der Gravitationskraft erfolgt nur dann, wenn der erste Curlingstein 7.1 zu einer Bewegung über den ersten oder zweiten Spielflächenabschnitt 3.4, 3.5 auf die Spielfläche 3 aufgesetzt wird. Wenn der erste Curlingstein 7.1. zu einer geraden Bewegung in der Spielflächenmitte 3.3 auf die Spielfläche 3 aufgesetzt wird, bewegt sich dieser gerade in Richtung des jeweiligen Zielbereichs 5.1, 5.2.

Die Spielfläche 3 der Curlingbahn 2.1 ist eine trockene Spielfläche 3, die vorzugsweise aus einem kalandrierten Kunststoff hergestellt ist. Alternativ kann die Spielfläche 3 auch aus Holz oder einem beliebigen anderen trockenen Material hergestellt sein. Eine wichtige Voraussetzung ist nur, dass die Spielfläche 3 glatt ausgebildet ist.

Die erfindungsgemäße Curling-Einheit 1 umfasst auch wenigstens einen der beiden ersten und zweiten Curlingsteine 7.1, 7.2, der sich auf der Spielfläche 3 der Curlingbahn 2.1 bewegen kann. Ein solcher erster oder zweiter Curlingstein 7.1, 7.2 umfasst eine Rolleneinrichtung 7.3, mit vier Rollen, vorzugsweise aber nur drei Rollen. Bei den Rollen handelt es sich um Kugelrollen (nicht dargestellt), die sich in allen Richtungen drehen können. Auf diese Weise gleitet der wenigstens eine erste und zweite Curlingstein 7.1, 7.2 rollend auf der glatten Spielfläche 3 über den ersten oder zweiten Spielflächenabschnitt 3.4, 3.5 in Form einer mehr oder weniger gestauchten Parabel in Richtung des jeweiligen ersten oder zweiten Zielbereichs 5.1, 5.2.

### Bezugszeichenliste

- 1: Curling-Einheit
- 2.1: Curlingbahn
- 2.3: erste Längsseite
- 2.4: zweite Längsseite
- 2.5: erste Querseite
- 2.6: zweite Querseite
- 2.7: einer Oberfläche
- 3: Spielfläche
- 3.1: erste Begrenzungsseite
- 3.2: zweite Begrenzungsseite
- 3.3: Spielflächenmitte
- 3.4: erste Spielflächenabschnitt
- 3.5: zweiter Spielflächenabschnitt
- 3.6: Horizontalen
- 3.7: dritter Spielflächenabschnitt
- 4: Kreisbogen
- 4.1: erstes Kreisbogenende
- 4.2: zweites Kreisbogenende
- 5: Zielbereich
- 5.1: erste Zielbereich
- 5.2: zweiter Zielbereich
- 7.1: erste Curlingstein
- 7.2: zweite Curlingstein
- 7.3: Rolleneinrichtung
- 9: Bewegungspfeil

## Patentansprüche

1. Curling-Einheit (1) mit einer Curlingbahn (2.1), die eine größere Länge als Breite und eine trockene Spielfläche (3) mit einer ersten Begrenzungsseite (3.1) und einer zweiten Begrenzungsseite (3.2) aufweist,
**dadurch gekennzeichnet,**
**dass** die Spielfläche (3) in Richtung der Breite zwischen der ersten Begrenzungsseite (3.1) und der zweiten Begrenzungsseite (3.2) wenigstens einen Spielflächenabschnitt (3.4; 3.5) aufweist, der gegenüber einer Horizontalen (3.6) geneigt ist.

2. Curling-Einheit (1) nach Anspruch 1,
**dadurch gekennzeichnet,**
**dass** die Spielfläche (3) eine Spielflächenmitte (3.3) aufweist, die eine tiefste Stelle zwischen der ersten Begrenzungsseite (3.1) und der zweiten Begrenzungsseite (3.2) in Richtung der Breite aufweist.

3. Curling-Einheit (1) nach Anspruch 1 oder 2,
**dadurch gekennzeichnet,**
**dass** der wenigstens eine Spielflächenabschnitt (3.4; 3.5) konkav gewölbt ist.

4. Curling-Einheit (1) nach einem der Ansprüche 1 bis 3,
**dadurch gekennzeichnet**
**dass** der wenigstens eine Spielflächenabschnitt (3.4; 3.5) einen Kreisbogen (4) bildet, der ein erstes und ein zweites Kreisbogenende (4.1; 4.2) aufweist, wobei das erste Kreisbogenende (4.1) mit der ersten oder der zweiten Begrenzungsseite (3.1; 3.2) zusammenfällt.

5. Curling-Einheit (1) nach einem der vorstehenden Ansprüche,
**dadurch gekennzeichnet,**
**dass** der wenigstens eine Spielflächenabschnitt (3.4; 3.5) einen ersten Spielflächenabschnitt (3.4) und einen zweiten Spielflächenabschnitt (3.5) umfasst.

6. Curling-Einheit (1) nach Anspruch 5,
**dadurch gekennzeichnet,**
**dass** sich der erste Spielflächenabschnitt (3.4) von der ersten Begrenzungsseite (3.1) in Richtung einer Spielflächenmitte (3.3) erstreckt.

7. Curling-Einheit (1) nach Anspruch 5 oder 6,
**dadurch gekennzeichnet,**
**dass** sich der zweite Spielflächenabschnitt (3.5) von der zweiten Begrenzungsseite (3.2) in Richtung der Spielflächenmitte (3.3) erstreckt.

8. Curling-Einheit (1) nach einem der Ansprüche 5 bis 7,
**dadurch gekennzeichnet,**
**dass** die Spielfläche (3) in Richtung der Breite zwischen dem ersten Spielflächenabschnitt (3.4) und dem zweiten Spielflächenabschnitt (3.5) einen dritten Spielflächenabschnitt (3.7) aufweist, der im Wesentlichen horizontal ausgerichtet ist und den ersten Spielflächenabschnitt (3.4) mit dem zweiten Spielflächenabschnitt (3.5) verbindet.

9. Curling-Einheit (1) nach Anspruch 8,
**dadurch gekennzeichnet,**
**dass** der Kreisbogen (4) mit dem zweiten Kreisbogenende (4.2) an den dritten Spielflächenabschnitt (3.3) angrenzt.

10. Curling-Einheit (1) nach einem der vorstehenden Ansprüche,
**dadurch gekennzeichnet,**
**dass** die erste Begrenzungsseite (3.1) und die zweite Begrenzungsseite (3.2) in einem Abstand zueinander liegen, der die Breite der Spielfläche (3) bestimmt, und jeweils eine Höhe aufweisen, die weniger als 1% der Breite der Spielfläche (3) beträgt.

11. Curling-Einheit (1) nach einem der vorstehenden Ansprüche,
**dadurch gekennzeichnet,**
**dass** die Spielfläche (3) aus Holz oder Kunststoff hergestellt ist.

12. Curling-Einheit (1) nach Anspruch 11,
**dadurch gekennzeichnet,**
**dass** der Kunststoff ein kalandrierter oder extrudierter Kunststoff ist.

13. Curling-Einheit (1) nach einem der vorstehenden Ansprüche,
**dadurch gekennzeichnet,**
**dass** die Curlingbahn (2.1) eine erste Querseite (2.5) und eine zweite Querseite (2.6) aufweist.

14. Curling-Einheit (1) nach einem der vorstehenden Ansprüche,
**dadurch gekennzeichnet,**
**dass** die Spielfläche (3) derart glatt ausgebildet ist, dass sich wenigstens ein erster Curlingstein (7.1) mit einer Rolleneinrichtung (7.3) in Richtung eines ersten oder zweiten Zielbereichs (5.1; 5.2) bewegen kann.
